# EUROPÄISCHE PATENTSCHRIFT

(11) **EP 0 849 120 B1**
(45) Veröffentlichungstag und Bekanntmachung des Hinweises auf die Patenterteilung: **02.08.2006**
(21) Anmeldenummer: 97117593.0
(22) Anmeldetag: 10.10.1997
(51) Int. Cl.: H01R 12/10, H01R 12/24, H01R 12/38, B60R 16/02

(54) **Elektrischer Verbinder, insbesondere für Kraftfahrzeuge**
Electric connector for vehicles
Connecteur électrique pour véhicules

(30) Priorität: 12.11.1996 DE 19646716
(43) Veröffentlichungstag der Anmeldung: 24.06.1998
(73) Patentinhaber: MOLEX INCORPORATED, Lisle, Illinois 60532 (US)
(72) Erfinder: Zischka, Helmut, 71287 Weissach/Flacht (DE); Schwarz, Uwe, 76275 Ettlingen (DE)
(74) Vertreter: Blumbach - Zinngrebe

(56) Entgegenhaltungen:
- EP-A- 0 358 404
- FR-A- 1 548 650
- GB-A- 2 107 135
- US-A- 4 613 196
- US-A- 4 934 947
- US-A- 5 125 850
- US-A- 5 397 247
- US-A- 5 542 855

## Beschreibung

Die Erfindung betrifft einen elektrischen Verbinder gemäß dem Oberbegriff des Anspruchs 1, sowie ein Verfahren zum Herstellen einer elektrischen Verbindung gemäß dem Oberbegriff des Anspruchs 15.

Elektrische Verbinder werden insbesondere auf dem Kraftfahrzeugsektor immer vielfältiger zum Herstellen elektrischer Verbindungen zwischen den verschiedenen Funktionseinheiten verwendet. Mit zunehmender Ausbreitung der Elektronik im Kraftfahrzeug steigt der Bedarf an zuverlässigen elektrischen Verbindungswegen, um die verschiedenen Baugruppen dauerhaft und sicher miteinander zu verbinden. Jedoch treten in der rauhen Einsatzumgebung diverse Störeinflüsse auf, wie sie beispielsweise in hohen Temperaturschwankungen, starken Vibrationen, Staub- oder Schmutzbelastung, Kondensationsfeuchte und in Folge auftretender Korrosion bestehen können.

Die FR 1548650 zeigt beispielsweise einen Verbinder für eine in einer Isolation angeordnete leitende Schicht, entsprechend dem Oberbegriff des Anspruchs 1 beziehungsweise 15.

Mit zunehmender Konkurrenz auf dem Kraftfahrzeugmarkt entsteht zunehmender Druck auf die Fertigungskosten, wobei deren Senkung keine Einbußen der Qualität oder der dauerhaften Haltbarkeit mit sich bringen darf. Es wurde folglich stetig versucht, weitere Verbesserungen auf dem Gebiet der elektrischen Leitungsführung sowie Kontaktierung zu erreichen. Der Übergang von einzeln verlegten Leitungen oder konfektionierten Leitungsbündeln zu Folienleitern, die auch als Flex Foils bezeichnet werden, brachte, insbesondere im Bereich der Anzeigeninstrumente und Armaturen von Kraftfahrzeugen deutliche Fortschritte. Derartige flexible Folien, in welchen in der Regel mehrere elektrische Leiter flächig angeordnet sind, sind zum einen vibrationsunanfällig und zum anderen auch unter schwierigsten Verhältnissen durch deren Biegemöglichkeiten sowie freie Gestaltbarkeit der Leiteranordnung einsetzbar. Darüberhinaus lassen sich Kontaktfelder dimensionieren, die kongruent zu entsprechenden Anschlüssen an den Armaturen oder bedruckten Leiterplatten ausgebildet sind. Jedoch sind für diese Leiter herkömmliche Verfahren zum Herstellen einer elektrischen Verbindung zeitaufwendig und kostenintensiv. In der Regel wurden die Kontaktflächen der Flex Foils durch Löten sowohl elektrisch als auch mechanisch verbunden. Besonders abträglich ist hierbei, daß in Lötverbindungen eingeführte Vibrationskräfte dazu neigen, diese aufzubrechen oder sich in feinsten Rißbildungen Feuchte niederschlägt, die zu Korrosionskeimen führen kann.

Der Erfindung liegt somit die Aufgabe zu Grunde, die vorstehend beschriebenen Nachteile zu vermeiden und einen kostengünstigen, einfach zu verbindenden elektrischen Verbinder sowie ein entsprechendes Verfahren zur Herstellung einer elektrischen Verbindung bereitzustellen. Es soll ferner mit geringstem Montageaufwand eine qualitativ hochwertige und dauerhafte elektrische Verbindung hergestellt werden.

Diese Aufgabe wird auf überraschende einfache Weise durch die Merkmale der Ansprüche 1 und 15 gelöst.

Wird durch zumindest einen Kontaktstift für das Herstellen eines elektrischen Kontakts zu wenigstens einem Leiter eine Kraft ausgeübt, die sowohl eine mechanische Anlage des Leiters am Kontaktstift als auch die Bereitstellung eines elektrischen Kontakts gewährt, kann hierdurch auf Lötverbindungen generell verzichtet werden. Die Anlage des Kontaktstiftes kann prinzipiell in einem Bereich stattfinden, welcher vollkommen frei von der flexiblen Folie ist oder der beispielsweise auf der Rückseite des Leiters mit der Folie beschichtet ist. Weiterhin können auch Teilbereiche der vorderen Kontaktfläche des Leiters mit Folie beschichtet sein, solange zumindest freiliegende Fenster des Leiters für eine Berührung mit dem Kontaktstift verbleiben.

Durchsetzt der Kontaktstift den elektrischen Leiter oder den elektrischen Leiter und einen Abschnitt der flexiblen Folie derart, daß eine im wesentlichen definierte Verbiegung des Leiters und/oder der flexiblen Folie erzeugt wird, können vordefinierte Biegemomente mit diesen zugeordneten Rückstellkräften erzeugt werden, die zumindest teilweise innerhalb des elastischen Biegebereichs des Leiters und/oder der Folie liegen. Hierdurch können in die Folie eingetragene Vibrationen oder Stöße elastisch abgefangen werden, ohne daß es zu einer Unterbrechung der leitenden Verbindung kommt. Gerade im Bereich der digitalen Signalübertragung, wo im Nanosekundenbereich liegende Signalflanken zur Erfassung von Signalinhalten benutzt werden, ist eine zeitlich wirklich ununterbrochene Verbindung von großem Vorteil.

Wird bei montiertem Kontaktstift der Leiter oder der Leiter zusammen mit der flexiblen Folie sowohl am Kontaktstift als auch an einer Ringschulter des dielektrischen Gehäuses des Verbinders angelegt, kann durch eine vordefinierte Verrundung der Ringschulter ein Knicken sicher vermieden sowie ein weicher Auslauf einer vorzugsweise trichterförmigen Verbiegung des Leiters sowie der flexiblen Folie geschaffen werden. Eine trichterförmige Verbiegung ist von großem Vorteil, da zunächst elastische Rückstellkräfte in jeder Richtung der Ebene der Folie bereitgestellt werden und darüberhinaus ein Verschieben in achsialer Richtung zunächst elastisch durch eine Aufweitung des Trichterwinkels und in Folge durch ein unschädliches Verschieben des Leiters relativ zum Kontaktstift abgefangen werden kann.

Von Vorteil ist jedoch eine Einrichtung zum mechanischen Halten des Leiters oder der Folie zusammen mit dem Leiter, durch welche beim Eintreiben des Kontaktstiftes der Leiter an einem im wesentlichen ringförmigen Bereich mechanisch in der Aufnahme gehalten wird. Umfaßt diese Einrichtung zum Halten eine seitliche Schulter, die beim Eindrücken des Kontaktstiftes so nach unten und zur Seite gedrückt wird, daß es zwischen dem elektrischen Leiter und der Aufnahme zu einem Preßsitz kommt, können auch Vibrationskräfte in achsialer Richtung vollständig abgefangen werden. Darüberhinaus kann gleichzeitig innerhalb des Preßsitzes ein abgeschlossenes Volumen geschaffen werden, welches ein Eintreten von Feuchte oder Schmutz sowie nachfolgende Korrosion am Ort des elektrischen Kontaktes dauerhaft ausschließt.

In bevorzugter Weise wird zwar der Kontaktstift bei der Montage durch eine diesem zugeordnete Öffnung oder Ausdünnung in der Folie derart gepreßt, daß dieser im montierten Zustand in einer trichterförmigen aufgeweiteten Öffnung oder geöffneten Ausdünnung der Folie sitzt. Wird jedoch der Kontaktstift konisch oder spitz endend ausgebildet, kann dieser, ähnlich wie bei Schneidklemmen, in alternativer erfindungsgemäßer Ausgestaltung auch durch einen beliebigen Bereich der elastischen Folie mit darin eingebettetem elektrischen Leiter so getrieben werden, daß sowohl die Folie als auch der Leiter durchstoßen werden und die entsprechende Dimensionierung des Durchmessers des Kontaktstiftes die erwünschten definierten Kraftverhältnisse zwischen elektrischem Leiter und Kontaktstift erzeugt.

Vorteilhaft ist weiterhin eine zweite Einrichtung zur Zugentlastung vorgesehen, welche vorzugsweise in der gleichen Richtung wie der Kontaktstift verschieblich angeordnet ist, wobei diese zweite Einrichtung zur Zugentlastung eine definierte Verbiegung der flexiblen Folie erzeugt, die in besonders bevorzugter Ausgestaltung eine Umlenkung um 90 Grad bewirkt. Hierdurch werden in der Ebene der Folie verlaufende Vibrationen oder Impulse nahezu nicht mehr auf deren abgewinkeltes kontaktiertes Ende übertragen.

Es liegt darüberhinaus im Rahmen der Erfindung, den Anschluß der Folie L-förmig zu gestalten, so daß der Knick zwischen den Schenkeln des L zu einer weiteren Senkung der Übertragung von mechanischen Kräften führt.

In besonders bevorzugter Ausgestaltung der Erfindung ist sowohl dem Kontaktstift als auch der zweiten Einrichtung zur Zugentlastung eine vormontierte Stellung zugeordnet, in welcher diese durch Einrasten oder Haftreibung gehalten sind und aus welcher beide in einer gemeinsamen Richtung in deren montierte Stellung bringbar sind. Besonders bewährt hat sich hierzu eine haftschlüssige Halterung des Kontaktstiftes in einem diesem zugeordneten Kanal innerhalb des dielektrischen Gehäuses des Verbinders sowie ein Rastelement am Reiter der zweiten Zugentlastung, welches in seiner vormontierten Stellung einen Widerstand gegen ungewolltes Verschließen bereitstellt.

Eine weitere äußerst erwünschte Vereinfachung der Montage des elektrischen Verbinders ergibt sich dadurch, daß dieser Haltereinrichtungen zur Lagefixierung und dauerhaften Sicherung des Verbinders an einer zugeordneten Platine aufweist, wobei die Haltereinrichtungen an der Unterseite des Gehäuses des Verbinders mit deren Längsachse in Verschieberichtung des Kontaktstiftes hervorragen und deren gehäuseferne Endenrastmittel tragen, welche eine Rastverbindung zu einer Platine oder einer zugeordneten Aufnahme herstellen können. Hierdurch wird es möglich, den Verbinder mit einem einfachen Druck an seiner gewünschten Montagestelle anzubringen.

Weisen die gehäusefernen Enden der Halteeinrichtungen des Verbinders konische Bereiche auf, kommt es hierbei zu einer selbstzentrierenden Wirkung, welches sowohl die Automatisierung als auch die Fertigungssicherheit verbessert.

Weist der elektrische Verbinder darüberhinaus eine seitliche Transporthalterung auf, die durch eine Verschiebung seines Gehäuses lösbar ist, können sämtliche Montageschritte, nämlich Entnehmen des Verbinders aus seiner Montagehalterung, Herstellen eines elektrischen Kontaktes unter Einkapselung des entstandenen Kontaktbereichs, mechanisches Haltern, Schließen einer ersten und einer zweiten Zugentlastung, Anbringen des elektrischen Verbinders an seinem endgültigen Montageort sowie Herstellen einer elektrischen Verbindung vom Verbinder zu einer gedruckten Leiterplatte in einem einzigen Arbeitsschritt durchgeführt werden. Der elektrische Kontakt zwischen Verbinder und Leiterplatte oder zugeordneten Armatur kann dabei durch Eintreiben der Kontaktstifte in durchkontaktierte Öffnungen der bedruckten Leiterplatte oder Armatur hergestellt werden.

Die Erfindung wird nachfolgend anhand bevorzugter Ausführungsformen und unter Bezugnahme auf die beigefügten Zeichnungen detaillierter beschrieben:
Es zeigen:
- Fig. 1: eine perspektivische Ansicht einer ersten erfindungsgemäßen Auführungsform des elektrischen Verbinders,
- Fig. 2: eine perspektivische Ansicht einer zweiten erfindungsgemäßen Ausführungsform des elektrischen Verbinders,
- Fig. 3: eine perspektivische Ansicht einer dritten erfindungsgemäßen Ausführungsform des elektrischen Verbinders,
- Fig. 4: einen Querschnitt im Bereich des Kontaktstiftes in dielektrischem Gehäuse verlaufend mit jeweils in vormontierter Stellung angeordnetem Kontaktstift und Reiter der zweiten Zugentlastung,
- Fig. 5: einen Querschnitt gemäß Fig. 4, bei welchem die erste Zugentlastung in deren montierten bzw. zugentlastenden Zustand verbracht und anfänglicher elektrischer Kontakte zwischen dem Kontaktstift und dem Leiter hergestellt ist,
- Fig. 6: einen Querschnitt gemäß Fig. 4, bei welchem der Kontaktstift vollständig durch den elektrischen Leiter hindurchgetreten und elektrischer Kontakt zum Leiter hergestellt ist,
- Fig. 7: eine Querschnittsansicht in einer zu Fig. 4 parallel versetzten Ebene außerhalb des Kanals für den Kontaktstift,
- Fig. 8: eine Seitenansicht des erfindungsgemäßen elektrischen Verbinders mit geschlossener zweiter Zugentlastung.

Zum besseren Verständnis sind bei der nachfolgenden detaillierten Beschreibung gleiche oder ähnliche Bestandteile mit den selben Bezugszeichen bezeichnet.

Nachfolgend wird zunächst auf Fig. 1 Bezug genommen, in welcher der im Ganzen mit 1 bezeichnete erfindungsgemäße Verbinder in einer perspektivischen Darstellung schräg von oben zu sehen ist. Das vorzugsweise durch Spritzgießen hergestellte dielektrische Gehäuse 2 weist zwei im wesentlichen zylinderförmige Kanäle 3, 4 zur Aufnahme jeweils eines Kontaktstiftes 5 auf. Die Kanäle 3, 4 umfassen zumindest einen Bereich mit definiertem Durchmesser, innerhalb welchem der Kontaktstift 5 mit definierter Haftreibung gehalten ist.

An den Enden seiner beiden Längsseiten bildet das dielektrische Gehäuse 2 zur Seite hin geöffnete Führungskanäle 6, 7 aus, die in einer zugeordneten Transporthalterung mit definierter Haftreibung oder einrastend gehalten werden können, um derart eine Transporthalterung für den Verbinder 1 zu bilden. Die Transporthalterung kann durch eine Verschiebung in der durch den Pfeil A in Fig. 4 dargestellten Verschieberichtung des Kontaktstiftes 5 gelöst werden.

Unterhalb des Gehäuses 2 erstrecken sich Halteeinrichtungen 8, 9, 10, 11 zur Lagefixierung und daurerhaften Sicherung des Verbinders an einer in den Figuren nicht dargestellten Platine oder Aufnahme, die den Halteeinrichtungen 8, 9, 10, 11 zugeordnete Öffnungen aufweist. Die Längsachsen der Halteeinrichtungen 8, 9, 10, 11 erstrecken sich ebenfalls in der mit dem Pfeil A bezeichneten Verschieberichtung, wobei das gehäuseferne Ende der Halteeinrichtungen 8 und 10 Rastmittel trägt, die eine verrastende Verbindung mit der nicht dargestellten Platine oder zugeordneten Aufnahme herstellen können. Diese Verrastung wird durch ein Einstecken des Verbinders 1 in der mit dem Pfeil A bezeichneten Richtung in die zugeordneten öffnungen oder Aufnahmen hergestellt.

Obwohl in den Figuren 1, 2 und 3 nur an den Enden der Längsseiten Halteeinrichtungen dargestellt sind, liegt es im Rahmen der Erfindung bei Ausführungsformen, die eine große Anzahl von Kontaktstiften 5 aufweisen, auch in der Mitte oder an mehreren Stellen des Gehäuses 2 Halteeinrichtungen zum Halten des Verbinders 1 vorzusehen.

Den Figuren 2 und 3 sind weitere erfindungsgemäße Ausführungsformen zu entnehmen, die jeweils 12 oder 18 Kontaktstifte 5 in deren Kanälen 3, 4 beherbergen sollen.

An der Vorderseite des Gehäuses 2 befindet sich eine Einsenkung 12, die entweder zur Stabilisierung oder Zentrierung des Gehäuses 2 in einer Transportaufnahme, die in den Figuren nicht dargestellt ist, dient oder auch für ein Werkzeug zum Herausschieben des Gehäuses 2 aus der Transporthalterung in seine endgültige befestigte Stellung verwendet werden kann.

Ferner kann durch die Einsenkung 12, die ein Stück der Aufnahme 16 freilegt eine sowohl optische als auch mechanisch und/oder elektrische Erfassung der Lage der flexiblen Folie 14 am Anschlag 18 vorgenommen werden.

Nachfolgend wird auf die Figuren 4 bis 6 Bezug genommen, in welchen der Vorgang des Herstellens eines elektrischen Kontaktes sowie des Schließens der ersten Zugentlastung 13 mit nachfolgender Einkapselung des Kontaktbereiches 14 dargestellt ist. Beim Herunterdrücken des Kontaktstiftes 5 in der Richtung des Pfeils A trifft dieser mit seinem unteren konischen oder spitzen Ende auf die erste Zugentlastung 13, welche als ringförmig umlaufende Schulter ausgebildet ist, welche die lichte Weite des Kanals 3 verengt. Die flexible Folie 14 mit dem darin angeordneten elektrischen Leiter 15 ist in die schlitzförmige Aufnahme 16 derart eingesetzt, daß eine Öffnung 17 im Leiter 15 und der Folie 14 konzentrisch unter dem Kanal 3 angeordnet ist.

Diese Anordnung kann auf einfache Weise durch entsprechende Ausgestaltung der flexiblen Folie erreicht werden, wobei die Folie dann sowohl an einem stirnseitigen Anschlag 18 anliegt als auch durch seitliche, in den Figuren nicht dargestellte Berandungen der schlitzförmigen Aufnahme 16 zentriert ist.

Wie in Fig. 5 dargestellt weitet der nach unten tretende Kontaktstift 5 die ringförmige erste Zugentlastung 13 nach unten und zur Seite derart auf, daß die flexible Folie 14 mit dem darin befindlichen Leiter 15 auf der unteren Seite der schlitzförmigen Aufnahme 16 angepreßt wird, wodurch ein fester mechanischer Halt zwischen der flexiblen Folie 14 und der Aufnahme 16 des Gehäuses 2 erzeugt wird. In weiterer Ausgestaltung der Erfindung kann dieser Preßsitz dichtende und einkapselnde Funktion bereitstellen.

Beim weiteren nach unten Treiben des Kontaktstiftes 5 kann dieser mit seinem unteren konischen Ende in die Öffnung 17 der flexiblen Folie 14 und des elektrischen Leiters 15 derart eintreten, daß es zu der in Fig. 6 dargestellten trichterförmigen Deformation der Folie 14 sowie des elektrischen Leiters 15 kommt.

Beim Eintreiben des Kontaktstiftes 5 liegt die Folie 14 dann an deren unteren Seite an der Ringschulter 20 an, die eine definierte Verrundung aufweist, um so eine vordefinierte, jeweils an die flexible Folie 14 sowie den elektrischen Leiter 15 angepaßte Deformation zu erzeugen. Ferner können hierdurch zum einen Rißbildungen und Biegebrüche vermieden und kann zum anderen eine definierte elastische Verbiegung erzeugt werden, deren Rückstellkräfte innerhalb des Kontaktbereiches 21 eine stets sichere Anlage des elektrischen Leiters 15 am Kontaktstift 5 gewährleistet.

Es liegt darüberhinaus im Rahmen der Erfindung, anstelle der Öffnung 17 einen verdünnten Bereich 19 ohne Öffnung 17 mit einem spitz zulaufenden Kontaktstift 5 zu verwenden, der mit seinem spitzen unteren Ende sich selbst eine Öffnung in die Folie 14 und den Leiter 15 schneidet. Die Wahl des Durchmessers des Kontaktstiftes 5, sowie der Dicke der Folie 14 und des Leiters 15 können hierbei derart aufeinander abgestimmt werden, daß der sich ergebende Kontaktbereich 21 die erwünschte stets sichere Anlage des Leiters 15 am Kontaktstift 5 zur Verfügung stellt.

In weiterer alternativen erfindungsgemäßer Ausgestaltung weist das untere Ende des Kanals 3 eine Verengung 22 auf, die eine enge oder dichtende Anlage am Kontaktstift 5 gewährleistet, sodaß der Kontaktbereich 21 im wesentlichen hermetisch nach außen abgedichtet ist.

Wird der Kontaktstift 5 mit einem breiten ebenen Werkzeug weiter nach unten getrieben, tritt das Werkzeug in den Bereich der Oberkante des Reiters 23, der einen Teil der zweiten Zugentlastung bildet, und wird diesen zusammen mit dem Kontaktstift 5 nach unten verschieben.

In der in Fig. 4 dargestellten vormontierten Stellung des Reiters 23 und des Kontaktstiftes 5 sind beide gegen ein Verschieben nach unten gesichert. Die Haftreibung des Kontaktstiftes 5 hält diesen sicher im Kanal 3 und die Rastnase 24 des Reiters 23 liegt mit deren keilförmiger Anlauffläche am Gehäuse 2 an.

Der Reiter 23 weist einen dem Kontaktstift 5 zugewandten, im Querschnitt T-förmigen Bereich auf, der in einer ebenfalls T-förmigen Ausnehmung des Gehäuses 2 in Richtung des Pfeils A längsverschieblich angeordnet ist.

Schreitet das Montagewerkzeug mit dessen ebenes unteren Fläche in Richtung des Pfeils A weiter voran, wird, wie in den Figuren 7 und 8 dargestellt, der Reiter 23 in seine untere verrastete Position geschoben, in welcher die Rastnase 24 einen im Querschnitt im wesentlichen L-förmigen Abschnitt 25 des Gehäuses 2 hintergreift.

In der in Fig. 8 dargestellten montierten Stellung des Kontaktstifts 5 sowie des Reiters 23 ist die flexible Folie 14 mit den darin angeordneten Leitern 15 um im wesentlichen 90 Grad umgelenkt, wobei Vibrationen oder Stöße innerhalb der Folie 14 und des Leiters 15 praktisch nicht mehr in das Innere des Gehäuses 2 übertragen werden. In weiterer erfindungsgemäßer Ausgestaltung kann die flexible Folie 14 mit dem darin angeordneten Leiter 15 einen L-förmigen Abschnitt aufweisen, der aufgrund seiner Umlenkung um 90 Grad nochmals die Übertragung von Vibrationen oder Stößen deutlich vermindert.

In der in Fig. 8 dargestellten montierten Stellung ist der Kontaktstift 5 aus dem Gehäuse 2 nach unten hervortretend verschoben, sodaß eine in den Figuren nicht dargestellte Platine mit darin angeordneten durchkontaktierten Öffnungen mit enger radialer Anlage vom Kontaktstift 5 durchtreten werden kann. Je nach weiterer erfindungsgemäßer Ausgestaltung kann in Folge eine Lötverbindung zum Kontaktstift 5 hergestellt werden oder können radiale elastische Rückstellkräfte der durchkontaktierten Öffnung bereits einen sicheren elektrischen Kontakt bereitstellen. Senkrecht zur Längsachse des Kontaktstiftes 5 verlaufende Kräfte oder Vibrationen können in der montierten Stellung sicher durch die Halteeinrichtungen 8, 9, 10, 11 des Gehäuses 2 abgefangen werden.

Die Montage des Verbinders 1 an der flexiblen Folie 14 mit dem darin angeordneten Leiter 15 kann entweder Schritt für Schritt oder auch ein einem einzigen Schritt erfolgen

Wird die Montage in einem einzigen Schritt vorgenommen, können die Haftreibung des Stiftes 5 innerhalb des Kanals 3 sowie die beim Durchtreten des Kontaktstiftes 5 durch die Folie 14 sowie den Leiter 15 auftretenden Kräfte so eingestellt werden, daß das Gehäuse 2 unter Einwirkung eines in Richtung des Pfeils A nach unten tretenden Montagewerkzeugs solange in seiner Transporthalterung verbleibt, bis die Stifte 5 an der Öffnung 17 oder dem ausgedünnten Bereich 19 anliegen, somit die Folie 14 mit dem Leiter 15 innerhalb der Aufnahme 16 fixieren, wonach das Gehäuse 2 aus der Transporthalterung nach unten heraus so verschoben wird, daß die Halteeinrichtungen 8, 9, 10, 11 durch Öffnungen einer Platine oder in eine zugeordnete Aufnahme treten, wobei die Halteeinrichtungen 9, 11 mit deren konischen Bereichen zu einer selbstzentrierenden Justierung führen. Danach können durch die mechanisch feste Anlage des Gehäuses 2 an der Platine oder in der zugeordneten Aufnahme die erhöhten Kräfte beim Schließen der ersten Zugentlastung sowie der Aufweitung des elektrischen Leiters 15 und der flexiblen Folie 14 durch die Platine oder die zugeordnete Aufnahme aufgenommen werden. In Folge wird der Kontaktstift 5 die elektrische Verbindung zur Platine erzeugen.

In erfindungsgemäßer Weise kann aber auch ein bereits mit der flexiblen Folie vorkonfektionierter Verbinder aus der Transporthalterung herausgedrückt und in die Platine eingesetzt werden.

### Bezugszeichen

- 1: elektrischer Verbinder
- 2: dielektrisches Gehäuse
- 3, 4: Kanal
- 5: Kontaktstift
- 6,7: Führungskanäle der Transporteinrichtung,
- 8,9,10,11: Halteeinrichtungen
- 12: Einsenkung
- 13: erste Zugentlastung
- 14: flexible Folie
- 15: elektrischer Leiter
- 16: Aufnahme
- 17: Öffnung
- 18: Anschlag
- 19: verdünnter Bereich
- 20: Ringschulter
- 21: Kontaktbereich
- 22: Verengung oder Dichtmittel
- 23: Reiter
- 24: Rastnase
- 25: L-förmiger Abschnitt

## Patentansprüche

1. Elektrischer Verbinder zum Herstellen einer Verbindung zu wenigstens einem Leiter, der im wesentlichen in einer flexiblen Folie angeordnet ist,
umfassend
- ein dielektrisches Gehäuse mit einer Aufnahme (16) für das Einfügen der flexiblen Folie und des wenigstens einen Leiters, wobei das dielektrische Gehäuse einen zylinderförmigen Kanal (3) aufweist,
- zumindest einen Kontaktstift (5) zum Herstellen eines elektrischen Kontakts zu dem wenigstens einen Leiter (15), wobei der Kontaktstift (5) auf den elektrischen Leiter (15) und/oder die flexible Folie (14) eine Kraft ausübt, die sowohl eine mechanische Anlage des Leiters (15) am Kontaktstift (5) als auch die Bereitstellung eines elektrischen Kontakts gewährt,
- eine erste, eine Zugentlastung bildende Einrichtung (13) zum mechanischen Halten des Leiters (15) oder der Folie (14) zusammen mit dem Leiter (15), durch welche beim Eintreiben des Kontaktstiftes (5) der Leiter (15) oder die Folie (14) zusammen mit dem Leiter (15) an einem im wesentlichen ringförmigen Bereich (13) mechanisch gehalten wird,
**dadurch gekennzeichnet, dass** die Zugentlastung (13) als ringförmig umlaufende Schulter ausgebildet ist, welche die lichte Weite des Kanals (3) verengt, so dass der nach unten tretende Kontaktstift die ringförmige Zugentlastung (13) nach unten und zur Seite aufweitet, der Art dass die flexible Folie (14) mit dem darin befindlichen Leiter (15) auf der unteren Seite der schlitzförmigen Aufnahme (16) angepresst wird.

2. Elektrischer Verbinder nach Anspruch 1, **dadurch gekennzeichnet, daß** der Kontaktstift (5) den elektrischen Leiter (15), oder den elektrischen Leiter (15) und einen Abschnitt der flexiblen Folie (14), derart durchsetzt, daß eine im wesentlichen definierte Verbiegung des Leiters (15) und/oder der flexiblen Folie (14) erzeugt wird.

3. Elektrischer Verbinder nach Anspruch 1 oder 2, **dadurch gekennzeichnet, daß** bei montiertem Kontaktstift (5) der Leiter (15) oder der Leiter (15) zusammen mit der flexiblen Folie (14) sowohl am Kontaktstift (5) als auch an einer Ringschulter (20) des dielektrischen Gehäuses (2) anliegen.

4. Elektrischer Verbinder nach Anspruch 3, **dadurch gekennzeichnet, daß** die die Zugentlastung bildende ringförmig umlaufende Schulter beim Eindrücken des mindestens einen Kontaktstiftes (5) so nach unten und zur Seite gedrückt wird, daß es zwischen dem elektrischen Leiter (15) und/oder der flexiblen Folie (14) zu einem Preßsitz innerhalb der Aufnahme (16) kommt.

5. Elektrischer Verbinder nach einem der vorstehenden Ansprüche, **dadurch gekennzeichnet, daß** der Kontaktstift (5) im montierten Zustand durch eine diesem zugeordnete Öffnung (17) oder Ausdünnung (19) in der Folie (14) und im Leiter (15) hindurchtretend angeordnet ist.

6. Elektrischer Verbinder nach einem der vorstehenden Ansprüche, **dadurch gekennzeichnet, daß** der Kontaktstift (5) zumindest an seinem dem elektrischen Leiter (15) vor der Montage zugewandten Ende konisch oder spitz verlaufend ausgebildet ist.

7. Elektrischer Verbinder nach Anspruch 6, **dadurch gekennzeichnet, daß** der Kontaktstift (5) im montierten Zustand durch einen ohne vorherige Öffnung versehenen Leiterabschnitt (19) hindurchtretend angeordnet ist.

8. Elektrischer Verbinder nach einem der vorstehenden Ansprüche, ferner **gekennzeichnet durch** eine zweite Einrichtung (23, 24) zum zur Zugentlastung.

9. Elektrischer Verbinder nach Anspruch 8, **dadurch gekennzeichnet, daß** die zweite Einrichtung (23, 24) zur Zugentlastung in der gleichen Richtung verschieblich angeordnet ist, wie der Kontaktstift (5) und in der zugentlastenden Montagestellung eine definierte Verbiegung der flexiblen Folie (14) erzeugt.

10. Elektrischer Verbinder nach Anspruch 8 oder 9, **dadurch gekennzeichnet, daß** die zweite Einrichtung (23, 24) zur Zugentlastung Rastelemente (24) aufweist, welche einen Reiter (23) der zweiten Zugentlastung in montierter zugentlastender Stellung halten.

11. Elektrischer Verbinder nach einem der vorstehenden Ansprüche, **dadurch gekennzeichnet, daß** sowohl dem Kontaktstift (5) als auch der zweiten Einrichtung (23, 24) zur Zugentlastung eine vormontierte Stellung zugeordnet ist, aus welcher beide, die Zugentlastung (23, 24) und der Kontaktstift (5), in einer gemeinsamen Richtung in deren montierte Stellung bringbar sind.

12. Elektrischer Verbinder nach einem der vorstehenden Ansprüche, **gekennzeichnet durch** einen Kanal (3) im dielektrischen Gehäuse (2) des Verbinders (1) zur Halterung des mindestens einen Kontaktstiftes (5) in Haftreibung zur Kanalwand.

13. Elektrischer Verbinder nach einem der vorstehenden Ansprüche, ferner **gekennzeichnet durch** Halteeinrichtungen (9, 10, 11) zur Lagefixierung und dauerhaften Sicherung des Verbinders (1) an einer zugeordneten Platine, die an der Unterseite des Gehäuses des Verbinders mit deren Längsachse in Verschieberichtung des Kontaktstiftes (5) hervorragen und deren gehäusefernes Ende Rastmittel trägt.

14. Elektrischer Verbinder nach einem der vorstehenden Ansprüche, ferner **gekennzeichnet durch** eine seitliche Transporthalterung (6, 7) am Verbinder, die **durch** eine Verschiebung des Gehäuses (2) des elektrischen Verbinders (1) lösbar ist.

15. Verfahren zur Herstellung einer elektrischen Verbindung zwischen einer einen elektrischen Leiter (15) führenden flexiblen Folie (14) und einem Verbinder (1),
mit einem dielektrischen Gehäuse mit einer Aufnahme für das Einfügen der flexiblen Folie und des wenigstens einen Leiters, wobei das dielektrische Gehäuse einen zylinderförmigen Kanal (3) aufweist, und mit zumindest einem Kontaktstift (5) zum Herstellen eines elektrischen Kontakts zu dem wenigstens einen Leiter (15), wobei der Kontaktstift (5) auf den elektrischen Leiter (15) und/oder die flexible Folie (14) eine Kraft ausübt, die sowohl eine mechanische Anlage des Leiters (15) am Kontaktstift (5) als auch die Bereitstellung eines elektrischen Kontakts gewährt,
vorzugsweise zu einem Verbinder wie dieser in einem der vorstehenden Ansprüche definiert ist, umfassend:
das Eindrücken eines Kontaktstiftes (5) aus einer vormontierten Stellung in eine Montagestellung, wobei eine definierte Deformation in zumindest einen Bereich des elektrischen Leiters (15) oder des elektrischen Leiters (15) mit der flexiblen Folie (14) eingebracht wird, wobei eine dauerhafte elektrische Verbindung zwischen Kontaktstift (5) und dem elektrischen Leiter (15) ausgebildet wird,
und wobei während zumindest eines Teils des Einpressvorgangs des Kontaktstifts (5) eine erste eine Zugentlastung bildende Einrichtung (13) zum Halten aus deren vormontierter Stellung in deren montierte zugentlastende Stellung gebracht wird,
**dadurch gekennzeichnet, dass**
der nach unten tretende Kontaktstift (5) eine Zugentlastung (13), welche als ringförmige umlaufende Schulter ausgebildet ist, die die lichte Weite eines Kanals (3) verengt, nach unten und zur Seite derart aufweitet, daß die flexible Folie (14) mit dem darin befindlichen Leiter (15) auf der unteren Seite einer schlitzförmigen Aufnahme (16) angepreßt wird, wodurch ein fester mechanischer Halt zwischen der flexiblen Folie (14) und der Aufnahme (16) des Gehäuses (2) erzeugt wird.

16. Verfahren zur Herstellung einer elektrischen Verbindung nach Anspruch 14 oder 15, **dadurch gekennzeichnet, daß** während zumindest eines Teils des Einpressvorgangs eine zweite Zugentlastung (23, 24) aus deren vormontierter Stellung in deren montierte und verrastete zugentlastende Stellung gebracht wird.

17. Verfahren zur Herstellung einer elektrischen Verbindung nach Anspruch 15 oder 16, **dadurch gekennzeichnet, daß** der Kontaktstift (5) mit einem Ende aus dem dielektrischen Gehäuse heraus und in eine zugeordnete Öffnung in einer gedruckten Schaltungsplatine hineingeschoben wird.

18. Verfahren zur Herstellung einer elektrischen Verbindung nach einem der Ansprüche von 14 bis 17, **dadurch gekennzeichnet, daß** der elektrische Verbinder vor, während oder nach einem der Verfahrensschritte der Ansprüche von 14 bis 17 aus einer Transporthalterung herausgeschoben wird.

19. Verfahren zur Herstellung einer elektrischen Verbindung nach Anspruch 18, **dadurch gekennzeichnet, daß** der elektrische Verbinder (1) nach dem Herausschieben aus der Transporthalterung mit dessen Halteeinrichtungen (8, 9, 10, 11) zur Lagefixierung in zugeordnete Aufnahmeeinrichtungen zur verrasteten Halterung verbracht wird.

20. Verfahren zur Herstellung einer elektrischen Verbindung nach einem der Ansprüche von 14 bis 19, **dadurch gekennzeichnet, daß** sämtliche Verfahrensschritte der Ansprüche von 14 bis 19 in einem einzigen Arbeitsschritt, insbesondere durch einen einzigen Verschiebevorgang durchgeführt werden.

## Claims

1. Electrical connector for producing a connection to at least one conductor which is substantially arranged in a flexible foil,
comprising
- a dielectric housing with a receiving area (16) for the insertion of the flexible foil and the at least one conductor, wherein the dielectric housing comprises a cylindrical duct (3),
- at least one contact pin (5) for producing an electrical contact with the at least one conductor (15), wherein the contact pin (5) exerts a force on the electrical conductor (15) and / or the flexible foil (14), wherein this force ensures mechanical abutment of the conductor (15) against the contact pin (5) and the provision of an electrical contact,
- a first device (13) forming a strain relief element for the mechanical holding of the conductor (15) or the foil (14) together with the conductor (15), through which, when the contact pin (5) is driven in, the conductor (15) or the foil (14) together with the conductor (15) is mechanically held on a substantially annular region (13),
**characterised in that** the strain relief element (13) is formed as an annular shoulder which narrows the inside width of the duct (3) in such a manner that the downwardly running contact pin expands the annular strain relief element (13) downwardly and to the side so that the flexible foil (14) with the conductor (15) located therein is pressed on the lower side of the slit-like receiving area (16).

2. Electrical connector according to claim 1, **characterised in that** the contact pin (5) goes through the electrical conductor (15) or the electrical conductor (15) and a section of the flexible foil (14) in such a manner that a substantially defined bending of the conductor (15) and / or the flexible foil (14) is produced.

3. Electrical conductor according to claim 1 or 2, **characterised in that**, when the contact pin (5) is assembled, the conductor (15) or the conductor (15) together with the flexible foil (14) lie against the contact pin (5) and against an annular shoulder (20) of the dielectric housing (2).

4. Electrical connector according to claim 3, **characterised in that** the annular shoulder forming the strain relief element, upon pushing-in of the at least one contact pin (5), is pushed downwardly and to the side in such a manner that a force fit is produced within the receiving area (16) between the electrical conductor (15) and / or the flexible foil (14).

5. Electrical connector according to one of the preceding claims, **characterised in that** the contact pin (5) is arranged in the assembled state so as to go through an opening (17) assigned thereto or a thinned-out area (19) in the foil (14) and in the conductor (15).

6. Electrical connector according to one of the preceding claims, **characterised in that** the contact pin (5) is formed so as to be conical or sharp at least on its end facing the electrical conductor (15) before assembly.

7. Electrical connector according to claim 6, **characterised in that** the contact pin (5) is arranged in the assembled state so as to go through a conductor section (19) not provided with a prior opening.

8. Electrical connector according to one of the preceding claims, further **characterised by** a second device (23, 24) for strain relief.

9. Electrical connector according to claim 8, **characterised in that** the second device (23, 24) for strain relief is arranged so as to be displaceable in the same direction as the contact pin (5) and produces in the strain-relieving assembled position a defined bending of the flexible foil (14).

10. Electrical connector according to claim 8 or 9, **characterised in that** the second device (23, 24) for strain relief comprises fastening elements (24) which hold a rider (23) of the second strain relief element in the assembled strain-relieving position.

11. Electrical connector according to one of the preceding claims, **characterised in that** a pre-assembled position is assigned to the contact pin (5) and to the second device (23, 24) for strain relief, from which pre-assembled position both the strain relief element (23, 24) and the contact pin (5) can be brought in a common direction into their assembled position.

12. Electrical connector according to one of the preceding claims, **characterised by** a duct (3) in the dielectric housing (2) of the connector (1) for holding the at least one contact pin (5) with static friction to the duct wall.

13. Electrical connector according to one of the preceding claims, further **characterised by** holding devices (9, 10, 11) for fixing in position and permanent securing of the connector (1) on an assigned board which project on the lower side of the housing of the connector with their longitudinal axis in the direction of displacement of the contact pin (5) and the housing-remote ends of which carry fastening means.

14. Electrical connector according to one of the preceding claims, further **characterised by** a side transport holder (6, 7) on the connector which can be released through displacement of the housing (2) of the electrical connector (1).

15. Method for producing an electrical connection between a flexible foil (14) guiding an electrical conductor (15) and a connector (1),
with a dielectric housing with a receiving area for the insertion of the flexible foil and the at least one conductor, wherein the dielectric housing comprises a cylindrical duct (3), and with at least one contact pin (5) for producing an electrical contact to the at least one conductor (15), wherein the contact pin (5) exerts a force on the electrical conductor (15) and / or the flexible foil (14) which ensures mechanical abutment of the conductor (15) against the contact pin (5) and the provision of an electrical contact,
preferably to a connector as defined in one of the preceding claims, comprising:
the pushing of a contact pin (5) from a pre-assembled position into an assembly position, wherein a defined deformation is introduced into at least one region of the electrical conductor (15) or the electrical conductor (15) with the flexible foil (14), wherein a permanent electrical connection is formed between the contact pin (5) and the electrical conductor (15),
and wherein during at least part of the pressing-in process of the contact pin (5) a first device (13) forming a strain relief element for holding is brought out of its pre-assembled position into its assembled strain-relieving position,
**characterised in that**
the downwardly running contact pin (5) expands a strain relief element (13) which is formed as an annular shoulder which narrows the inside width of a duct (3) downwardly and to the side in such a manner that the flexible foil (14) with the conductor (15) located therein is pressed on the lower side of a slit-like receiving area (16), wherein a fixed mechanical hold is produced between the flexible foil (14) and the receiving area (16) of the housing (2).

16. Method for producing an electrical connection according to claim 14 or 15, **characterised in that** during at least part of the pressing-in process a second strain relief element (23, 34) is brought out of its pre-assembled position into its assembled and secured strain-relieving position.

17. Method for producing an electrical connection according to claim 15 or 16, **characterised in that** the contact pin (5) is pushed with one end out of the dielectric housing and into an assigned opening in a printed circuit board.

18. Method for producing an electrical connection according to one of the claims 14 to 17, **characterised in that** the electrical connector is pushed out of a transport holder before, during or after one of the method steps of the claims 14 to 17.

19. Method for producing an electrical connection according to claim 18, **characterised in that** the electrical connector (1), after being pushed out of the transport holder, is brought with its holding devices (8, 9, 10, 11) for fixing in position into assigned receiving area devices for secured holding.

20. Method for producing an electrical connection according to one of the claims 14 to 19, **characterised in that** all method steps of the claims 14 to 19 are carried out in a single work stage, particularly through a single displacement process.

## Revendications

1. Connecteur électrique destiné à l'établissement d'une liaison avec au moins un conducteur, qui est pour l'essentiel agencé dans un film flexible, comportant
- un boîtier diélectrique avec un logement (16) pour l'insertion du film flexible et de l'au moins un conducteur, le boîtier diélectrique comportant un canal cylindrique (3),
- au moins une broche de contact (5) pour l'établissement d'un contact électrique avec l'au moins un conducteur (15), la broche de contact (5) exerçant une force sur le conducteur électrique (15) et/ou sur le film flexible (14) qui assure, aussi bien une application mécanique du conducteur (15) contre la broche de contact (5), que la mise à disposition d'un contact électrique,
- un premier dispositif (13) constituant une décharge en traction, pour le maintien mécanique du conducteur (15) ou du film (14) conjointement avec le conducteur (15), par l'intermédiaire duquel le conducteur (15) ou le film (14) conjointement avec le conducteur (15) est maintenu mécaniquement contre une zone (13) sensiblement annulaire, lors de l'emmanchement à force de la broche de contact (5),
**caractérisé en ce que** la décharge en traction (13) est agencée sous la forme d'un épaulement annulaire périphérique qui rétrécit la largeur de passage du canal (3), de sorte que la broche de contact se déplaçant vers le bas élargit la décharge en traction (13) annulaire vers le bas et vers le côté, de telle manière que le film flexible (14) avec le conducteur (15) inséré soit pressé sur la face inférieure du logement (16) en forme de fente.

2. Connecteur électrique selon la revendication 1, **caractérisé en ce que** la broche de contact (5) traverse le conducteur électrique (15), ou le conducteur électrique (15) et un tronçon du film flexible (14), de façon à engendrer une flexion sensiblement définie du conducteur (15) et/ou du film flexible (14).

3. Connecteur électrique selon la revendication 1 ou 2, **caractérisé en ce qu'**à l'état monté de la broche de contact (5), le conducteur (15), ou le conducteur (15) conjointement avec le film flexible (14), s'applique, aussi bien contre la broche de contact (5) que contre un épaulement annulaire (20) du boîtier diélectrique (2).

4. Connecteur électrique selon la revendication 3, **caractérisé en ce que**, lors de l'enfoncement de l'au moins une broche de contact (5), l'épaulement annulaire périphérique constituant la décharge en traction est repoussé vers le bas et vers le côté de telle sorte qu'un ajustage serré soit engendré entre le conducteur électrique (15) et/ou le film flexible (14) dans le logement (16).

5. Connecteur électrique selon l'une des revendications précédentes, **caractérisé en ce qu'**à l'état monté, la broche de contact (5) traverse une ouverture (17) ou une réduction d'épaisseur (19) qui lui est associée, pratiquée dans le film (14) et dans le conducteur (15).

6. Connecteur électrique selon l'une des revendications précédentes, **caractérisé en ce que**, au moins au niveau de son extrémité orientée avant le montage vers le conducteur électrique (15), la broche de contact (5) est agencée de façon conique ou pointue.

7. Connecteur électrique selon la revendication 6, **caractérisé en ce qu'**à l'état monté, la broche de contact (5) traverse un tronçon (19) de conducteur non doté d'une ouverture préalable.

8. Connecteur électrique selon l'une des revendications précédentes, **caractérisé en outre par** un deuxième dispositif (23, 24) de décharge en traction.

9. Connecteur électrique selon la revendication 8, **caractérisé en ce que** le deuxième dispositif (23, 24) de décharge en traction est disposé de façon mobile dans la même direction que la broche de contact (5), et engendre une flexion définie du film flexible (14) dans la position de montage assurant la décharge en traction.

10. Connecteur électrique selon la revendication 8 ou 9, **caractérisé en ce que** le deuxième dispositif (23, 24) de décharge en traction comporte des éléments d'encliquetage (24), qui retiennent un cavalier (23) de la deuxième décharge en traction dans la position montée assurant la décharge en traction.

11. Connecteur électrique selon l'une des revendications précédentes, **caractérisé en ce qu'**une position de montage préalable est associée, aussi bien à la broche de contact (5) qu'au deuxième dispositif (23, 24) de décharge en traction, à partir de laquelle les deux, la décharge en traction (23, 24) et la broche de contact (5), peuvent être amenées dans une direction commune dans leur position montée.

12. Connecteur électrique selon l'une des revendications précédentes, **caractérisé par** un canal (3) dans le boîtier diélectrique (2) du connecteur (1) afin de maintenir l'au moins une broche de contact (5) par frottement d'adhérence par rapport à la paroi du canal.

13. Connecteur électrique selon l'une des revendications précédentes, **caractérisé en outre par** des dispositifs de retenue (9, 10, 11) pour la fixation en position et le blocage durable du connecteur (1) sur une platine associée, lesquels dépassent de la face inférieure du boîtier du connecteur avec l'axe longitudinal de celui-ci dans la direction de translation de la broche de contact (5), et dont l'extrémité éloignée du boîtier porte des moyens d'encliquetage.

14. Connecteur électrique selon l'une des revendications précédentes, **caractérisé en outre par** une retenue de transport latérale (6, 7) prévue sur le connecteur, qui peut être dissociée par un déplacement du boîtier (2) du connecteur électrique (1).

15. Procédé destiné à l'établissement d'une liaison électrique entre un film flexible (14) conduisant un conducteur électrique (15) et un connecteur (1), comportant
un boîtier diélectrique avec un logement pour l'insertion du film flexible et de l'au moins un conducteur, le boîtier diélectrique étant pourvu d'un canal cylindrique (3), et
au moins une broche de contact (5) pour l'établissement d'un contact électrique avec l'au moins un conducteur (15), la broche de contact (5) exerçant une force sur le conducteur électrique (15) et/ou sur le film flexible (14) qui assure, aussi bien une application mécanique du conducteur (15) contre la broche de contact (5), que la mise à disposition d'un contact électrique,
de préférence avec un connecteur tel que défini dans l'une des revendications précédentes, comprenant :
l'enfoncement d'une broche de contact (5) à partir d'une position préalablement montée dans une position de montage, une déformation définie, conduisant à une liaison électrique durable entre la broche de contact (5) et le conducteur électrique (15), étant effectuée dans au moins une zone du conducteur électrique (15) ou du conducteur électrique (15) avec le film flexible (14), et
pendant une partie au moins du processus d'enfoncement à force de la broche de contact (5), un premier dispositif (13) constituant une décharge en traction est déplacé, pour le maintien de sa position de montage préalable, dans sa position montée assurant la décharge en traction,
**caractérisé en ce que**
la broche de contact (5) se déplaçant vers le bas élargit vers le bas et vers le côté une décharge en traction (13), qui est agencée sous la forme d'un épaulement annulaire périphérique rétrécissant l'ouverture de passage d'un canal (3), de telle sorte que le film flexible (14) avec le conducteur (15) inséré soit pressé sur la face inférieure d'un logement (16) en forme de fente, moyen par lequel est engendré un maintien mécanique solide entre le film flexible (14) et le logement (16) du boîtier (2).

16. Procédé destiné à l'établissement d'une liaison électrique selon la revendication 14 ou 15, **caractérisé en ce que**, pendant au moins une partie du processus d'enfoncement à force, une deuxième décharge en traction (23, 24) est déplacée de sa position de montage préalable dans sa position montée et encliquetée assurant la décharge en traction.

17. Procédé destiné à l'établissement d'une liaison électrique selon la revendication 15 ou 16, **caractérisé en ce que** la broche de contact (5) est retirée du boîtier diélectrique par une extrémité et insérée dans une ouverture associée d'une platine de circuit imprimé.

18. Procédé destiné à l'établissement d'une liaison électrique selon l'une des revendications 14 à 17, **caractérisé en ce que** le connecteur électrique est retiré d'une retenue de transport avant, pendant ou après l'une des étapes de procédé des revendications 14 à 17.

19. Procédé destiné à l'établissement d'une liaison électrique selon la revendication 18, **caractérisé en ce que**, après avoir été retiré de la retenue de transport, le connecteur électrique (1) est fixé en position et encliqueté avec ses dispositifs de retenue (8, 9, 10, 11) dans des dispositifs de réception associés.

20. Procédé destiné à l'établissement d'une liaison électrique selon l'une des revendications 14 à 19, **caractérisé en ce que** toutes les étapes de procédé des revendications 14 à 19 sont effectuées en une seule phase de travail, notamment par un seul processus de déplacement.
